# FASCICULE DE BREVET EUROPEEN

(11) **EP 0 293 948 B1**
(45) Date de publication et mention de la délivrance du brevet: **20.01.1993**
(21) Numéro de dépôt: 88200446.8
(22) Date de dépôt: 09.03.1988
(51) Int. Cl.: E05B 19/04, E05B 19/24

(54) **Tête de clé et clé pourvue d'une telle tête**
Schlüsselkopf und Schlüssel mit einem solchen Kopf
Key head and key with such a head

(30) Priorité: 14.05.1987 BE 8700533
(43) Date de publication de la demande: 07.12.1988
(73) Titulaire: Deslandes, Gérard, B-6000 Charleroi (BE)
(72) Inventeur: Deslandes, Gérard, B-6000 Charleroi (BE)
(74) Mandataire: Claeys, Pierre

(56) Documents cités:
- BE-A- 904 684
- DE-A- 2 739 062
- DE-U- 7 043 113
- FR-A- 2 411 650
- FR-A- 2 448 607
- US-A- 2 759 279
- US-A- 3 349 589
- US-A- 4 102 166

## Description

La présente invention est relative à une tête de clé selon le préamabule de la revendication 1. Elle concerne également une clé présentant une telle tête.

Une tête de clé de ce genre a déjà été décrite dans le brevet belge n^{o} 904.684 délivré à la présente demanderesse. Cette tête de clé connue est destinée à servir de bijou que l'on conserve et sur lequel diverses clés successives peuvent être adaptées. Toutefois, cette tête de clé présente l'inconvénient que seules les parois de prise sont prévues pour bloquer la section découpée de la clé dans la cavité du boîtier de façon à empêcher tout mouvement de rotation de la section découpée par rapport audit boîtier. Par conséquent, dès que la clé utilisée présente un épaisseur très légèrement inférieure à la paroi périphérique du boîtier il existe la possibilité d'un déplacement relatif non souhaitable entre le panneton et le boîtier. D'autre part les seuls moyens d'assemblage décrits pour la tête de clé suivant ce brevet sont des moyens de collage. Ces moyens présentent l'inconvénient que le changement de la clé ne peut se faire par un particulier, un bijoutier ou le vendeur de la tête de clé, qui seul connaît le solvant approprié et son mode d'emploi, devant nécessairement intervenir.

On connaît aussi une tête de clé formée d'un boîtier pouvant former en soi un objet ornemental et destiné à recevoir une clé (voir brevet aux Etats-Unis d'Amérique n^{o} 3.349.589). Le boîtier de cette tête de clé connue présente une ouverture vers le bas qui permet le passage non seulement du panneton mais également de la tête d'une clé. Cette dernière est maintenue à l'intérieur de la cavité du boîtier par un élément élastique à deux bras de serrage, capable de s'encliqueter dans un évidement de la tête. La tête de la clé peut donc être enfoncée dans le boîtier ou en être retirée par l'ouverture de passage, ce qui permet par exemple de prêter la clé, sans prêter simultanément le boîtier ornemental. En plus du fait que ce boîtier n'est pas adaptable sur n'importe quelle clé courante, il présente l'inconvénient que la clé n'est pas rigidement fixée à l'intérieur du boîtier ce qui doit poser des problèmes de transmission des efforts de traction, de poussée et de torsion des doigts au panneton de la clé.

On connaît également des clés dont la tête métallique est pourvue d'un dispositif de renforcement en forme de boîtier rigide (voir demande de brevet française n^{o} 2448607). Ce boîtier n'est toutefois prévu que pour des clés entières et ne permet donc pas une utilisation sur plusieurs clés successives de formes différentes. D'autre part les moyens de blocage et de fixation de la clé dans le boîtier sont partiellement visibles de l'extérieur, ce qui serait un gros inconvénient pour l'utilisation de ce dispositif de renforcement comme bijou. De plus, ils ne sont pas ajustables en fonction de l'épaisseur de la clé utilisée. Un dispositif relativement semblable est décrit dans le brevet aux Etats-Unis d'Amérique n^{o} 2.759.279.

On connaît d'autre part des boîtiers destinés à entourer des têtes de clé de manière à enfermer dans le boîtier non seulement la tête de clé, mais aussi des pièces de monnaie (voir brevet aux Etats-Unis d'Amérique 4.102.166).

On connaît aussi des clés dont la tête métallique est enrobée d'un revêtement en matière plastique ou autre, qui permet de différencier une clé de l'autre. Souvent, on prévoit préalablement à l'enrobage une découpe de la tête de clé. Seule la section découpée est enrobée de matière plastique ou introduite dans une enveloppe en matière plastique (voir demande de brevet française n^{o} 2411650 et demande de brevet en République Fédérale Allemande n^{o} 2739062).

On connaît par ailleurs un boîtier en matière synthétique destiné à renfermer une tête de clé encore solidaire de son panneton. La clé est fixée de manière rudimentaire par vissage à l'intérieur du boîtier (voir DE-U-7043113). Si, dans ce document, on prévoit un encodage spécial du boîtier, il est impossible d'y trouver un quelconque enseignement à propos de la transmission des forces entre le boîtier et la clé renfermée.

On connaît enfin, notamment pour les clés à tête circulaire, des enveloppes en matière plastique déformable dans lesquelles les têtes de clé peuvent être emmanchées et par lesquelles elles sont partiellement recouvertes. Ces enveloppes servent uniquement de moyen pour différencier une clé d'une autre, et normalement une enveloppe de ce genre n'est pas destinée à être à nouveau enlevée de la clé sur laquelle elle se trouve, bien que cela soit possible. En réalité, on ôte une telle enveloppe lorsqu'elle est usée ou déchirée et qu'on veut la remplacer par une autre, neuve ou d'une autre couleur. Si l'enveloppe ôtée n'est pas abîmée, elle peut éventuellement resservir pour autant toutefois que la clé à envelopper ait la même forme de tête que la précédente.

La présente invention a pour but de prévoir une tête de clé qui soit destinée à former un bijou ou objet précieux et ornemental en soi, dont les moyens de fixation, de positionnement et d'assemblage ne sont pas visibles de l'extérieur ou sont apparents dans une mesure très réduite. Cette tête de clé doit pouvoir servir à différentes clés quelconques, successivement, au gré de la volonté de l'utilisateur. C'est la tête de clé qui est destinée à être conservée par l'utilisateur et, par exemple, lorsqu'il change de voiture, la clé de sa voiture suivante doit pouvoir être utilisée à l'aide de la tête de clé suivant l'invention, d'une manière qui permette une transmission parfaite des efforts de traction, de poussée et de torsion appliqués sur la tête de clé suivant l'invention au panneton de la clé. La tête de clé ne doit donc permettre aucun déplacement relatif entre elle et le panneton pendant la manoeuvre de la clé, quelles que soient les dimensions de la clé mise en oeuvre, et en particulier de son épaisseur. Enfin, le remplacement d'une clé par une autre dans le boitier de la tête de clé suivant l'invention doit être aisé à effectuer par l'utilisateur lui-même. Seule la découpe de la tête de clé courante doit encore être réalisée par un dispositif spécial que l'on trouve chez n'importe quel marchand de clés.

On résout ces problèmes, suivant l'invention, par une tête de clé, telle que décrite au début, qui présente les particularités indiquées dans la partie caractérisante de la revendication 1

Des développements avantageux de l'invention font l'objet des revendications défendantes.

D'autres détails et particularités de l'invention ressortiront de la description donnée ci-après, à titre non limitatif et avec référence aux dessins annexés.

La figure 1 représente une vue en perspective, éclatée, d'une forme de réalisation de clé pourvue d'une tête de clé suivant l'invention.

La figure 2 représente une vue en perspective, à l'état monté, de la clé suivant la figure 1.

La figure 3 représente une vue frontale, de l'intérieur, de la partie du boîtier à assembler portant les moyens de positionnement et de fixation de la section découpée et du panneton de la clé courante mise en oeuvre.

La figure 4 représente une vue en coupe, suivant la ligne IV-IV de la figure 2, à l'échelle agrandie.

La figure 5 représente une vue en coupe transversale, partielle, d'une variante de réalisation suivant l'invention.

Sur les dessins, les éléments identiques ou analogues sont désignés par les mêmes références.

Ainsi qu'il ressort de l'exemple de réalisation illustré sur les figures 1 à 4, on utilise, à titre de bijou ou d'objet ornemental, une tête de clé destinée à recevoir successivement des clés de formes différentes. Cette tête de clé comprend un boîtier rigide 1 présentant deux parois opposées 2, 3 formant des surfaces de prise du côté externe. Ces surfaces de prise servent non seulement à recevoir les efforts de traction, de poussée ou de torsion imprimés par les doigts, pour les transmettre à la clé, mais aussi de surfaces éventuellement décoratives. Le boîtier 1 comprend en outre une paroi périphérique 4 disposée entre les deux parois de prise 2 et 3. Ces dernières et la paroi périphérique 4 forment l'enceinte d'une cavité interne 5 du boîtier 1. Dans celle-ci, une section découpée 6 de la tête de n'importe quelle clé courante, y compris de clés pour automobile, peut être logée de manière amovible, ainsi qu'il ressort de la figure 1. La paroi périphérique 4 du boîtier 1 présente une ouverture 7 qui est située à proximité de la cavité 5 et est destinée à permettre le passage du panneton 8 de la clé courante utilisée hors du boîtier 1.

Ainsi qu'il ressort de la figure 1, dans l'exemple de réalisation illustré, le boîtier 1 est formé de deux parties à assembler. Dans le cas illustré, l'une d'elles 9 comprend la paroi de prise 3 et les parties 10, 11 de la paroi périphérique 4, situées de part et d'autre de l'ouverture de passage 7 pour le panneton 8. Cette partie à assembler 9 porte, du côté tourné vers l'intérieur du boîtier, des moyens de positionnement de la section découpée 6 de la tête de la clé courante utilisée. Ici ces moyens de positionnement consistent en un évidement 12 prévu sur la face interne de la paroi de prise 3. Cet évidement a une forme approximativement rectangulaire, aux coins légèrement arrondis. Il est limité dans la direction longitudinale du panneton d'un côté par les parties 10 et 11 de la paroi périphérique 4, situées de part et d'autre de l'ouverture de passage 7 pour le panneton, et du côté opposé par un épaississement interne 14 de la paroi de prise 3 qui remplit partiellement la cavité 5. Latéralement à cette direction, l'évidement 12 est limité par deux nervures 15, 16, faisant saillie vers l'intérieur par rapport à la face interne de la paroi de prise 3. L'évidement 12 présente ainsi une forme prédéterminée dont le contour périphérique est prévu plus petit que n'importe quelle tête de clé courante. Celle-ci peut donc toujours être découpée selon le contour de l'évidement.

En fait, les parties 10 et 11 de la paroi périphérique 4, d'une part, et l'épaississement 14, d'autre part, servent de butées qui, en étant en appui contre le contour périphérique de la section découpée 6 de la clé, empêchent tout déplacement du panneton 8 et de la section découpée 6 par rapport à la partie 9 du boîtier 1, suivant la direction longitudinale du panneton. Les nervures 15, 16 servent également de butées qui, en étant en appui contre le contour périphérique de la section découpée 6 de la clé, empêchent tout déplacement du panneton 8 et de la section découpée 6 par rapport à, la partie 9 du boîtier 1, latéralement à la direction longitudinal du panneton. Donc, une fois la section découpée, positionnée dans la partie à assembler 9 du boîtier 1, le panneton 8 et la section découpée 6 ne peuvent plus effectuer de mouvement relatif par rapport à cette partie du boîtier 9, dans leur plan.

Dans l'exemple de réalisation illustré, on peut voir que les parties 10 et 11 de la paroi phériphérique 4 et l'épaississement 14 font largement saillie vers l'intérieur au-delà du bord supérieur de l'évidement formé par le sommet des nervures latérales 15 et 16. Il doit être entendu que l'agencement des moyens de positionnement peut être différent de celui décrit et illustré. On pourrait notamment envisager au lieu d'un évidement dont tous les bords sont totalement un appui sur la section découpée de la clé, des butées disposées l'une par rapport à l'autre de façon à être en appui en certains endroits déterminés contre le contour périphérique de la section découpée 6 de la clé. Dans ces formes de réalisation il est de préférence prévu qu'au moins deux parties de butée opposées ou deux bords d'évidement opposés, dans le cas illustré les nervures latérales 15, 16, aient une hauteur au maximum égale à celle des têtes de clé courantes les moins épaisses.

Un des avantages essentiels de l'invention réside dans le fait que la partie 9 du boîtier, qui porte les moyens de positionnement décrits ci-dessus, porte aussi, également du côté tourné vers l'intérieur du boîtier 1, des moyens de fixation détachables, qui sont capables de fixer la section découpée, positionnée, de façon à empêcher tout mouvement de rotation de la section découpée 6 par rapport à cette partie de boîtier 9. Suivant l'exemple illustré ces moyens de fixation comprennent une lame de ressort 17 qui recouvre partiellement ou totalement la section découpée 6 positionnée, ainsi que des vis de serrage 18, 19 qui sont passées à travers deux perforations prévues aux extrémités de la lame de ressort 17 et qui sont serrées dans des trous taraudés 20, 21 prévus au sommet des nervures latérales 15, 16 décrites précédemment. Comme les nervures 15, 16 ont une hauteur au maximum égale à celle de la section découpée 6 et que la lame 17 est élastique, la lame de ressort 17 serrée à bloc fixe la section découpée 6 dans ses moyens de positionnement, quelle que soit l'épaisseur de la section découpée 6.

Dans l'exemple de réalisation illustré, la tête de clé suivant l'invention comprend en outre des moyens de fixation supplémentaires. Ceux-ci comprennent deux vis à tête cylindrique 22, 23. Celles-ci sont à visser dans des trous taraudés 24, 25 façonnés au fond d'évidements 26, 27 prévus dans l'épaississement 14. Ces évidements 26, 27, situés en position adjacente à l'évidement 12 sont ouverts latéralement sur celui-ci, de façon que, lors du serrage des vis 22, 23, une partie de leur tête fasse saillie dans l'évidement 12. Le fond de ces évidements 26, 27 est prévu à la hauteur du bord de l'évidement 12 ou à un niveau inférieur. En face des évidements 26, 27, la lame de ressort est découpée en 28, 29, de façon à libérer le passage de la tête des vis 22, 23, lors de leur serrage. Quelle que soit l'épaisseur de la section découpée 6 de la clé courante utilisée, lors du serrage des vis, 22, 23, celles-ci fixeront la section découpée dans ses moyens de positionnement.

Il est évident que l'on peut aussi prévoir l'utilisation uniquement de la lame de ressort 17, ou uniquement les vis de serrage 22, 23.

Il devient donc ainsi possible, avec la tête de clé suivant l'invention, de bloquer tout mouvement relatif entre la section découpée 6 et le panneton 8 d'une clé, d'une part, et la partie 9 du boîtier, d'autre part, et cela avant même de procéder à l'assemblage des parties à assembler du boîtier. Cela facilite le montage et permet l'utilisation de moyens qui, après l'assemblage, seront masqués, c'est-à-dire non visibles de l'extérieur. Pour un bijou cet aspect est en effet très important.

Suivant la forme de réalisation illustrée, l'épaississement 14 de la partie 9 du boîtier 1 et les parties 10 et 11 de la paroi périphérique 4 sont taillés le long des bords latéraux 30, 31 de manière à former un tenon en queue-d'aronde. L'autre partie à assembler 32 du boîtier 1 comprend la paroi de prise 2 et les sections latérales supérieures de la paroi périphérique 4. Ces dernières sont façonnées de manière à former avec la paroi de prise 2 une entaille 33 dont la forme correspond à celle du tenon en queue-d'aronde précité. On peut aussi faire coulisser la partie à assembler 32 sur ce tenon jusqu'à ce que les deux parties à assembler 9 et 32 soient dans une position de, recouvrement correcte. Dans cette position, on distingue sur les bords latéraux 30, 31 de la tête de clé la ligne de démarcation entre les deux parties à assembler 9 et 32 (v. figure 2). Sur un de ces bords, la ligne est interrompue par un orifice formé de deux évidements en demi-cercle 34, 35 pratiqués dans chacune des parties à assembler 9 et 32. Une vis 36 est passée à travers cet orifice et serrée dans un trou taraudé non représenté, prévu latéralement dans l'épaississement 14.

Dans cet exemple de réalisation, le moyen d'arrêt du coulissement de la partie de boîtier 32 sur la partie 9, c'est-à-dire la vis 36, est disposé sur la paroi périphérique du boîtier, donc à un endroit très discret et peu gênant pour l'aspect extérieur d'un bijou. Cette vis 36 pourrait être remplacée par exemple par un bouton-poussoir autoblocant. On pourrait évidemment prévoir un assemblage mécanique des parties à assembler du boîtier, dont les moyens apparaîtraient sur l'une ou l'autre surface de prise, mais il serait alors nécessaire de faire participer ces moyens à la décoration du bijou.

Pour relier la clé suivant l'invention à un porte-clé, on peut prévoir une chaînette 37. Dans l'exemple de réalisation illustré, un logement 38 est évidé dans l'épaississement 14. Ce logement est ouvert vers l'extérieur par une ouverture amincie 39 dans laquelle peut être glissé le dernier maillon de la chaînette. Une bille d'extrémité de chaîne, connue en soi, 40 est reçue dans le logement et elle présente un diamètre supérieur à l'ouverture 39, de façon à retenir la chaînette sur la tête de clé suivant l'invention à l'état assemblé de cette dernière.
Le boîtier rigide 1, prévu en forme de bijou, peut être par exemple en métal ou alliage précieux, ou en une matière rigide décorative, éventuellement garnie d'éléments précieux, tels que des pierres précieuses ou semi-précieuses. Les surfaces de prise 2, 3 des parois peuvent être gravées ou décorées d'une manière quelconque. La tête de clé suivant l'invention peut ainsi former un objet de qualité que l'utilisateur peut éventuellement souhaiter garder toute sa vie durant. La tête de clé suivant l'invention offre cet avantage puisqu'on peut y adapter de manière détachable et aisément remplaçable le panneton de n'importe quelle clé courante.

En plus de sa qualité de bijou, la tête de clé suivant l'invention est adaptable sur n'importe quelle clé courante, quelle que soit les dimensions la tête de celle-ci, et en particulier quelle que soit l'épaisseur de celle-ci. La transmission des efforts depuis les doigts au panneton ne pose aucun problème à la suite d'un changement de clé, et le montage et le démontage de la tête de clé sont aisés même pour le propriétaire du bijou.

Il doit aussi être entendu que par l'expression "tête de clé formant en soi un bijou ou élément analogue" il faut comprendre qu'elle forme non seulement un bijou précieux, mais aussi un objet décoratif non précieux en soi, tel qu'un support de petite horloge ou d'image. On peut même concevoir le boîtier suivant l'invention comme un support d'annonce.

Ainsi qu'il ressort de la figure 5, on peut prévoir, au lieu d'une fixation par vissage en 34 pour assembler les parties de boîtier 9 et 32 (voir figures 1 à 4), des moyens qui coopèrent en position d'assemblage de façon telle qu'ils ne sont plus visibles de l'extérieur en position d'assemblage.

Dans l'exemple de réalisation illustré sur la figure 5, les sections latérales supérieures( dont seule la section 41 est représentée) de la paroi périphérique 4 sont pourvues sur leur face de coulissement parallèle à la surface de prise 2 d'un logement ouvert 42. Dans ce logement 42 est agencée une bille de positionnement 43 qui est poussée vers l'extérieur par un ressort 44, en direction de l'ouverture du logement 42, de façon qu'elle fasse partiellement saillie hors du logement, avant l'assemblage. L'ouverture du logement 42 est en effet légèrement inférieure au diamètre de la bille 43 et elle empêche une expulsion complète de celle-ci sous l'action du ressort 44. Au cours du coulissement de la partie de boîtier 32 sur la partie de boîtier 9, la bille est enfoncée totalement à l'intérieur du logement 42, à l'encontre de la force du ressort 44. Les sections latérales inférieures (dont seule la section 45 est représentée sur la figure 5) de la paroi 4 sont pourvues sur leur face de coulissement parallèle à la surface de prise 3 d'un évidement 46. Cet évidement présente une forme capable de coopérer avec la bille 43. Lorsque celle-ci, par coulissement, est amenée en face de l'évidement 46, elle y pénètre sous l'action du ressort 44 et bloque le coulissement. La bille 43 et l'évidement 46 sont mutuellement agencés de façon que ce blocage ait lieu en position d'assemblage des parties du boîtier 1.

## Revendications

1. Tête de clé formant en soi un bijou ou élément analogue destiné à recevoir successivement des clés de formes différentes, comprenant
un boîtier (1) rigide formé d'au moins deux parties à assembler (9, 32) qui sont maintenues ensemble de façon détachable par des moyens d'assemblage, ce boîtier présentant deux parois opposées (2, 3) formant des surfaces de prise, une paroi périphérique (4) disposée entre les deux parois de prise (2, 3) et une cavité interne (5) pour recevoir de manière amovible une section découpée (6) suivant un contour prédéterminé de la tête de n'importe quelle clé courante, y compris de clés pour automobiles, la paroi périphérique (4) du boîtier (1) présentant une ouverture (7) pour le passage du panneton (8) de la clé courante, ouverture qui est plus étroite qu'une partie de la section découpée de la clé, et
des moyens de positionnement de la section découpée (6) de tête de clé à l'intérieur de la cavité (5) du boîtier (1) en une position adjacente à l'ouverture de passage (7) précitée, ces moyens étant disposés l'un par rapport à l'autre de façon à être en appui contre au moins une partie du contour prédéterminé de la section découpée (6) de la tête de clé,
lesdits moyens de positionnement de la section découpée (6) n'étant pas visibles de l'extérieur, après assemblage des parties (9, 32) de boîtier à assembler,
caractérisée en ce que
une des parties (9) du boîtier (1) à assembler porte,du côté tourné vers l'intérieur du boîtier (1), la totalité desdits moyens de positionnement sous la forme d'un évidement (12), prévu sur la face interne de la paroi de prise (3) que comporte cette partie (9) de boîtier, cet évidement (12) présentant une forme prédéterminée dont le contour périphérique est prévu plus petit que n'importe quelle tête de clé courante et dont la profondeur est, au moins par endroits, légèrement inférieure ou égale à l'épaisseur des têtes de clé courantes les moins épaisses,
et en ce que cette même partie (9) du boîtier (1) à assembler, qui porte lesdits moyens de positionnement, présente en outre, également du côté tourne vers l'intérieur du boîtier (1), des moyens de fixation détachables, qui sont capables de fixer la section découpée (6) positionnée de façon à empêcher tout mouvement de rotation de la section découpée (6) et de panneton (8) par rapport à cette partie de boîtier, ceux-ci étant fixés, notamment par vissage, auxdits endroits sur la face interne de la partie (9) de boîtier qui porte les moyens de positionnement et prenant appui sur le côté de la section découpée (6), opposé à la partie (9) de boîtier dans laquelle elle est positionnée, en appliquant sur elle une force de serrage, ces moyens de fixation étant ajustables en fonction de l'épaisseur de la section découpée et pouvant agir, indépendamment de l'épaisseur de la section découpée, pour presser celle-ci contre le fond de l'évidement susdit, ces moyens de fixation n'étant pas visibles de l'extérieur, après assemblage des parties de boîtier à assembler.

2. Tête de clé selon la revendication 1, caractérisée en ce que les moyens de fixation susdits comprennent une lame de ressort (17) qui recouvre partiellement ou totalement la section découpée (6) en position de blocage.

3. Tête de clé suivant la revendication 2, caractérisée en ce que la lame de ressort (17) est fixée à ses deux extrémités en un emplacement par rapport auquel la section découpée (6) fait saillie, notamment auxdits endroits (15, 16) dont l'épaisseur est au maximum égale à celles des têtes de clé courantes les moins épaisses dudit évidement (12)

4. Tête de clé suivant la revendication 1, caractérisée en ce que les moyens de fixation susdits comprennent au moins une vis (22, 23), capable d'être serrée dans un trou taraudé (24, 25) prévu dans la face interne de la partie (9) de boîtier à assembler qui porte les moyens de positionnement et en ce que, lors du serrage de la ou des vis (22, 23) lorsque la section découpée (6) a été positionnée, la tête de celles-ci prend partiellement appui sur le côté de la section découpée (6), opposé à la partie (9) de boîtier dans laquelle elle est positionnée.

5. Tête de clé suivant les revendications 2 et 4, caractérisée en ce que la lame de ressort (17) présente une ou des découpes (28, 29) pour permettre à une ou des vis (22, 23) telles que précitées de prendre appui sur le côté de la section découpée (6), opposé à la partie (9) de boîtier dans laquelle elle est positionnée.

6. Tête de clé suivant l'une quelconque des revendications 1 à 5, caractérisée en ce que lesdits moyens d'assemblage (30, 31, 33-36) des parties de boîtier (9, 32) à assembler sont des moyens d'assemblage mécaniques, détachables, dont la partie visible de l'extérieur l'est uniquement sur la paroi périphérique (4) du boîtier (1).

7. Tête de clé suivant la revendication 6, caractérisée en ce que le boîtier comprend deux parties (9, 32) de boîtier, à assembler, en ce que la partie (9) portant les moyens de positionnement et de fixation de la section découpée présente deux bords opposés (30, 31) capables de coopérer avec deux bords correspondants de l'autre partie (32) de boîtier de façon à permettre un coulissement de cette dernière sur la première et en ce que la tête de clé comprend au moins un moyen d'arrêt (36) dudit coulissement dans la position d'assemblage, qui traverse de part en part la paroi périphérique (4) du boîtier (1).

8. Tête de clé suivant l'une quelconque des revendications 1 à 5, caractérisée en ce que lesdits moyens d'assemblage des parties (9, 32) de boîtier à assembler sont des moyens d'assemblage mécaniques, détachables, qui sont portés par lesdites parties de boîtier, sur leur côté tourné vers l'intérieur, de façon à ne pas être visibles de l'extérieur, après assemblage.

9. Tête de clé suivant la revendication 8, caractérisée en ce que le boîtier comprend deux parties (9, 32) de boîtier, à assembler, en ce que la partie (9) portant les moyens de positionnement et de fixation de la section découpée (6) présente deux bords opposés (30, 31) capables de coopérer avec deux bords correspondants de l'autre partie (32) de boîtier de façon à permettre un coulissement de cette dernière sur la première et en ce que les moyens d'assemblage arrêtent ce coulissement par encliquetage mutuel, en position d'assemblage.

10. Tête de clé suivant l'une quelconque des revendications 1 à 5, caractérisée en ce que lesdits moyens d'assemblage des parties (9, 32) de boîtier à assembler sont des moyens d'assemblage mécaniques, détachables, par exemple des vis de fixation, dont une partie est visible de l'extérieur sur l'une ou les deux parois de prise (2, 3) et en ce que ces parties visibles des moyens d'assemblage participent à la décoration du bijou.

11. Tête de clé suivant l'une quelconque des revendications 1 à 10, caractérisée en ce que le boîtier (1) est totalement ou partiellement en métal ou alliage précieux ou en une matière rigide décorative, précieuse et/ou semi-précieuse, et forme en soi un bijou ou analogue.

12. Clé, caractérisée en ce qu'elle comporte une tête de clé suivant l'une quelconque des revendications 1 à 11.

## Claims

1. A key-head forming by itself a piece of jewellery or similar element, intended to receive successively keys of different shapes, including a rigid casing (1) formed from at least two parts (9, 32) to be assembled which are held together in a detachable manner by assembly means, this casing having two opposite walls (2, 3) forming engagement surfaces, a peripheral wall (4) disposed between the two engagement walls (2, 3) and an internal cavity (5) for receiving, in a removable manner, a section (6) cut out according to a predetermined contour of the head of any standard key, including keys for motor vehicles, the peripheral wall (4) of the casing (1) having an opening (7) for the passage of the web (8) of the standard key, which opening is narrower than a part of the cut-out section of the key, and means for positioning the key-head cut-out section (6) inside the cavity (5) of the casing (1) in a position adjacent to the aforementioned passage opening (7), these means being disposed with respect to each other so as to bear against at least one part of the predetermined contour of the cut-out section (6) of the key-head, the said means for positioning the cut-out section (6) not being visible from the outside, after assembly of the casing parts (9, 32) to be assembled, characterised in that one (9) of the parts of the casing (1) to be assembled carries, on the side facing the interior of the casing (1), all the said positioning means in the form of a recess (12) provided on the internal face of the engagement wall (3) which this casing part (9) includes, this recess (12) having a predetermined shape, the peripheral contour of which is provided to be smaller than any standard key-head and the depth of which is, at least in places, slightly less than or equal to the thickness of the thinnest standard key-heads, and in that this same part (9) of the casing (1) to be assembled, which carries the said positioning means, furthermore has, also on the side facing the interior of the casing (1), detachable fixing means, which are capable of fixing the cut-out section (6) positioned so as to prevent any rotational movement of the cut-out section (6) and of the web (8) with respect to this casing part, since this cut-out section and web are fixed, especially by screwing, to the said locations on the internal face of the casing part (9) which carries the positioning means and bear on the side of the cut-out section (6), opposite the casing part (9) in which it is positioned, by applying to it a clamping force, these fixing means being adjustable as a function of the thickness of the cut-out section and being able to act, independently of the thickness of the cut-out section, in order to press the latter against the bottom of the abovementioned recess, these fixing means not being visible from the outside, after assembly of the casing parts to be assembled.

2. A key-head according to claim 1, characterised in that the abovementioned fixing means comprise a spring plate (17) which partially or completely covers the cut-out section (6) in the locking position.

3. A key-head according to claim 2, characterised in that the spring plate (17) is fixed at its two ends at a point with respect to which the cut-out section (6) projects, especially at the said locations (15, 16) whose thickness is at most equal to those of the thinnest standard key-heads of the said-recess (12).

4. A key-head according to claim 1, characterised in that the abovementioned fixing means comprise at least one screw (22, 23), capable of being tightened in a tapped hole (24, 25) provided in the internal face of the casing part (9) to be assembled which carries the positioning means and in that, during tightening of the screw or screws (22, 23) when the cut-out section (6) has been positioned, the head of these screws bears partially on the side of the cut-out section (6) opposite the casing part (9) in which it is positioned.

5. A key-head according to claims 2 and 4, characterised in that the spring plate (17) has one or more cut-outs (28, 29) for enabling one or more screws (22, 23), such as were previously mentioned, to bear on the side of the cut-out section (6) opposite the casing part (9) in which it is positioned.

6. A key-head according to any one of claims 1 to 5, characterised in that the said means (30, 31, 33-36) for assembling the casing parts (9, 32) to be assembled are detachable mechanical assembly means, the part of which that is visible from the outside being so only on the peripheral wall (4) of the casing (1).

7. A key-head according to claim 6, characterised in that the casing comprises two casing parts (9, 32) to be assembled, in that the part (9) carrying the means for positioning and fixing the cut-out section has two opposing edges (30, 31) which are capable of interacting with two corresponding edges of the other casing part (32) so as to enable the latter to slide on the former and in that the key-head comprises at least one means (36) for stopping the said sliding in the assembly position, which means passes right through the peripheral wall (4) of the casing (1).

8. A key-head according to any one of claims 1 to 5, characterised in that the said means for assembling the casing parts (9, 32) to be assembled are detachable mechanical assembly means which are carried by the said casing parts, on their side facing the interior, so as not to be visible from the outside after assembly.

9. A key-head according to claim 8, characterised in that the casing comprises two casing parts (9, 32) to be assembled, in that the part (9) carrying the means for positioning and fixing the cut-out section (6) has two opposing edges (30, 31) which are capable of interacting with two corresponding edges of the other casing part (32) so as to enable the latter to slide on the former and in that the assembly means stop this sliding by interlocking in the assembly position.

10. A key-head according to any one of claims 1 to 5, characterised in that the said means for assembling the casing parts (9, 32) to be assembled are detachable mechanical assembly means, for example fixing screws, one part of which is visible from the outside on one or both engagement walls (2, 3), and in that these visible parts of the assembly means contribute to the decoration of the piece of jewellery.

11. A key-head according to any one of claims 1 to 10, characterised in that the casing (1) is completely or partially made from a precious alloy or metal or from a precious and/or semi-precious decorative rigid material, and forms by itself a piece of jewellery or the like.

12. A key characterised in that it includes a key-head according to any one of claims 1 to 11.

## Patentansprüche

1. Schlüsselkopf, dar in sich ein Schmuckstück oder dergleichen Element bildet, das dazu bestimmt ist, nacheinander Schlüssel unterschiedlicher Formen aufzunehmen, mit
einem steifen Gehäuse (1), das aus wenigstens zwei zusammenzusetzenden Teilen (9, 32) gebildet ist, die lösbar zusammengehalten werden durch Befestigungsmittel, wobei das Gehäuse zwei gegenüberliegende Wände (2, 3) aufweist, die Greifflächen bilden, wobei eine Randwand (4) zwischen den zwei Greifwänden (2, 3) angeordnet ist, und einen Innenhohlraum (5) zur unbeweglichen Aufnahme eines ausgeschnittenen Abschnitts (6) gemäß einer vorbestimmten Kontur der Kopfes eines geläufigen Schlüssels, inbegriffen Automobil-Schlüssel, wobei die Randwand (4) des Gehäuses (1) eine Öffnung (7) für den Durchgang des Schlüsselbarts (8) des geläufigen Schlüssels aufweist, und zwar eine Öffnung, die enger ist als ein Teil des ausgeschnittenen Abschnitts des Schlüssels, und
Positionierungsmittel des ausgeschnittenen Abschnitts (6) des Schlüsselkopfs im Inneren des Hohlraums (5) des Gehäuses (1) in einer Position benachbart der oben genannten Durchgangsöffnung (7), wobei die Mittel dergestalt zueinander angeordnet sind, daß sie in Anlage gegen wenigstens einen vorbestimmten Konturteil des ausgeschnittenen Abschnitts (6) des Schlüsselkopfs sind, wobei die Positionierungsmittel des ausgeschnittenen Abschnitts (6) von außen nicht sichtbar sind, und zwar nach Zusammensetzung der zusammenzusetzenden Teile (9, 32) des Gehäuses,
dadurch gekennzeichnet, daß
eines der zusammenzusetzenden Teile (9) des Gehäuses (1) auf der zum Inneren des Gehäuses (1) gewandten Seite die Gesamtheit der Positionierungsmittel in der Form einer Aussparung (12) trägt, die vorgesehen ist auf der Innenfläche dar Greifwand (3), welche dieser Teil (9) des Gehäuses trägt, wobei die Aussparung (12) eine vorbestimmte Form aufweist, deren Randkontur kleiner vorgesehen ist als jeder beliebige geläufige Schlüsselkopf, und deren Tiefe wenigstens abschnittsweise leicht kleiner oder gleich ist der Dicke der dünnsten geläufigen Schlüsselköpfe, und daß dieser selbe Teil (9) des zusammenzusetzenden Gehäuses (1), der die Positionierungsmittel trägt, darüberhinaus gleichermaßen auf der zum Inneren des Gehäuses (1) gerichteten Seite abnehmbare Fixiermittel trägt, die geeignet sind, den ausgeschnittenen Abschnitt (6) dergestalt positioniert zu fixieren, daß jede Rotationsbewegung des ausgeschnittenen Abschnitts (6) und des Schlüsselbarts (8) bezüglich dieses Teils des Gehäuses verhindert ist, wobei die beiden befestigt sind, insbesondere durch Schraubenverbindung, mit den Abschnitten auf der Innenfläche des Teils (9) des Gehäuses, das die Positionierungsmittel trägt und zur Anlage auf der Seite des ausgeschnittenen Abschnitts (6) kommt, die dem Teil (9) des Gehäuses gegenüberliegt, in dem es positioniert ist, und zwar durch darauf Aufbringen einer Verriegelungskraft, wobei die Fixiermittel in Abhängigkeit von der Dicke des ausgeschnittenen Abschnitts einstellbar sind und unabhängig von der Dicke das ausgeschnittenen Abschnitts wirken können, um diesen gegen den Boden dar genannten Aussparung zu drücken, wobei die Fixiermittel von außen nicht sichtbar sind, und zwar nach Zusammensetzung der Teile des zusammenzusetzenden Gehäuses.

2. Schlüsselkopf nach Anspruch 1, dadurch gekennzeichnet, daß die genannten Fixiermittel ein Federblatt (17) aufweisen, das teilweise oder ganz den ausgeschnittenen Abschnitt (6) in blockierter Position bedeckt.

3. Schlüsselkopf nach Anspruch 2, dadurch gekennzeichnet, daß das Federblatt (17) an seinen zwei Enden an einer Stelle fixiert ist, gegenüber der der ausgeschnittene Abschnitt (6) vorspringt, in den Bereichen (15, 16), deren Dicke höchstens gleich ist derjenigen der geläufigen dünnsten Schlüsselköpfe der Aussparung (12).

4. Schlüsselkopf nach Anspruch 1, dadurch gekennzeichnet, daß die genannten Fixiermittel wenigstens eine Schraube (22, 23) aufweisen, die geeignet ist, in einer mit Gewinde versehenen Bohrung (24, 25) eingegriffen zu werden, die in der Innenfläche des Teils (9) des zusammenzusetzenden Gehäuses vorgesehen ist, die die Positioniermittel trägt, und daß bei der Verriegelung einer oder der Schrauben (22, 23), wenn der ausgeschnittene Abschnitt (6) positioniert wurde, der Kopf dieser teilweise Anlage nimmt auf der Seite des ausgeschnittenen Absatz (6), der dem Teil (9) das Gehäuses gegenüberliegt, in dem er positioniert ist.

5. Schlüsselkopf nach den Ansprüchen 2 und 4, dadurch gekennzeichnet, daß das Federblatt (17) einen oder mehr Ausschnitte (28, 29) aufweist, um zu ermöglichen, daß eine Schraube oder Schrauben (22, 23), die genannt wurden, auf der Seite des ausgeschnittenen Abschnitts (6) zur Anlage kommen und zwar gegenüberliegend dem Teil (9) des Gehäuses, in dem es positioniert ist.

6. Schlüsselkopf nach einem der Ansprüche 1 bis 5, dadurch gekennzeichnet, daß die Befestigungsmittel (30, 31, 33-36) der zusammenzusetzenden Teile des Gehäuses (9, 32) mechanische lösbare Befestigungsmittel sind, deren von außen sichtbarer Teil nur auf der Randwand (4) des Gehäuses (1) liegt.

7. Schlüsselkopf nach Anspruch 6, dadurch gekennzeichnet, das das Gehäuse zwei Teile (9, 32) des zusammenzusetzenden Gehäuses aufweist, daß der Teil (9), welcher die Positionier- und Fixiermittel des ausgeschnittenen Abschnitts trägt, zwei gegenüberliegende Ränder (30, 31) aufweist, die geeignet sind, mit zwei entsprechenden Rändern des anderen Teils (32) des Gehäuses derart zusammenzuwirken, daß eine Gleitbewegung des letzteren auf dem ersteren ermöglicht ist, und daß der Schlüsselkopf wenigstens ein Verschlußmittel (36) der Gleitbewegung in der Zusammensetzposition aufweist, welches die Randwand (4) des Gehäuses (1) beidseitig durchquert.

8. Schlüsselkopf nach einem der Ansprüche 1 bis 5, dadurch gekennzeichnet, daß die Befestigungsmittel der Teile (9, 32) des zusammenzusetzenden Gehäuses mechanische, lösbare Befestigungsmittel sind, die durch die Teile des Gehäuses getragen sind, und zwar auf ihrer zum Inneren gerichteten Seite, und zwar derart, daß sie nach dem Zusammenbau von außen nicht sichtbar sind.

9. Schlüsselkopf nach Anspruch 8, dadurch gekennzeichnet, daß das Gehäuse zwei Teile (9, 32) des zusammenzusetzenden Gehäuses aufweist, daß der Teil (9), der die Positionier- und Fixiermittel des ausgeschnittenen Abschnitts (6) trägt, zwei gegenüberliegende Ränder (30, 31) aufweist, die geeignet sind, mit zwei entsprechenden Rändern des anderen Teils (32) des Gehäuses zusammenzuwirken, derart, daß eine Gleitbewegung das letzteren auf dem ersteren ermöglicht ist, und daß die Befestigungsmittel die Gleitbewegung durch gegenseitiges Einrasten in der Zusammensetzposition verriegeln.

10. Schlüsselkopf nach einem der Ansprüche 1 bis 5, dadurch gekennzeichnet, daß die Befestigungsmittel der Teile (9, 32) des zusammenzusetzenden Gehäuses mechanische, lösbare Befestigungsmittel sind, beispielsweise Befestigungsschrauben, von denen eine Seite von außen auf einer oder beiden Greifwänden (2, 3) sichtbar ist, und daß die sichtbaren Teile der Befestigungsmittel an der Schmückung des Schmuckstücks teilnehmen.

11. Schlüsselkopf nach einem der Ansprüche 1 bis 10, dadurch gekennzeichnet, daß das Gehäuse (1) ganz oder teilweise aus Metall oder wertvoller Legierung oder einem steifen, dekorativen, wertvollen und/oder halbwertvollen Material gemacht ist, und in sich ein Schmuckstück oder dergleichen bildet.

12. Schlüssel, dadurch gekennzeichnet, daß er einen Kopf nach einem der Ansprüche 1 bis 11 aufweist.
